# EUROPÄISCHE PATENTANMELDUNG

(11) **EP 1 283 291 A1**
(43) Veröffentlichungstag der Anmeldung: **12.02.2003**
(21) Anmeldenummer: 01119010.5
(22) Anmeldetag: 07.08.2001
(51) Int. Cl.: D06F 33/02, D06F 39/00

(54) **Gerät zur drahtlosen Übermittlung der Information über die Beendigung eines Waschvorgangs und/oder eines Trocknungsvorgangs**

(71) Anmelder: Eilers, Frank, 33014 Bad Driburg (DE)
(72) Erfinder: Eilers, Frank, 33014 Bad Driburg (DE)

(57) **Zusammenfassung**

Das Gerät zur drahtlosen Übermittlung der Information über die Beendigung eines Waschvorgangs (Waschmaschine) und/oder eines Trocknungsvorgangs (elektrischer Wäschetrockner) mit akustischer und/oder optischer Anzeige besteht aus einer Sendeeinheit und einer Empfangseinheit. Bei durch die Sendeeinheit festgestellter Beendigung des Wasch- oder Trocknungsvorgangs wird die Meldung drahtlos zu einer ortsungebundenen batterie- oder akkubetriebenen Empfangseinheit übermittelt, die an einem beliebigen Ort in Reichweite der Anlage (z.B. Raum in der Wohnung, Terrasse, Garten) aufgestellt werden kann.

Die Konstruktion der Sendeeinheit ermöglicht es bei entsprechender Absicherung der Stromversorgung, auch mehrere Geräte (höchstens zwei) über nur eine Sendeeinheit zu betreiben, wobei die Beendigungsmeldung erst dann an die Empfangseinheit übermittelt wird, wenn alle Vorgänge (Wasch- und Trocknungsvorgang oder mehrere gleichzeitige Waschvorgänge bzw. Trocknungsvorgänge) abgeschlossen sind.

Die Sendeeinheit kann der Waschmaschine und/oder dem elektrischen Wäschetrockner stromversorgungsmäßig vorgeschaltet und außerhalb des Gerätes/der Geräte angebracht oder alternativ in die Waschmaschine bzw. in den elektrischen Wäschetrockner integriert sein.

## Beschreibung

### Problembeschreibung:

Nahezu alle Haushalte (in der europäischen Gemeinschaft) verfügen über eine Waschmaschine. In vielen Haushalten findet sich überdies ein elektrisch betriebener Wäschetrockner.

In vielen Fällen sind die beschriebenen Geräte nicht in der Wohnung der Gerätebenutzer aufgestellt, sondern in einem außerhalb der Wohnung befindlichen Raum ("Waschküche", in der Regel im Keller).

Häufig kommt es vor, dass der Gerätebenutzer den außerhalb der Wohnung befindlichen Raum in der Hoffnung/Erwartung, der Waschvorgang bzw. Trocknungsvorgang sei beendet, aufsucht und feststellt, dass das betreffende Gerät den Vorgang noch nicht beendet hat und das Programm noch nicht so weit fortgeschritten ist, dass sich ein Warten lohnte.

Der Gerätebenutzer ist dann gehalten, zu einem späteren Zeitpunkt noch einmal nachzusehen, ob der

Vorgang nun beendet ist.

Die vorbeschriebene Problematik tritt noch deutlicher zu Tage, wenn der Gerätebenutzer etwa aus Gründen gegebener Eile darauf angewiesen ist, den Wasch- und/oder Trocknungsvorgang zügig abzuschließen und in der Zwischenzeit zweckmäßigerweise andere Tätigkeiten verrichtet werden sollen. Bei Vorhandensein nur eines abgesicherten Stromanschlusses für Waschmaschine und elektrischen Wäschetrockner ist in diesen Fällen auch die Erfordernis gegeben, den Trocknungsvorgang unverzüglich nach Beendigung des Waschvorgangs einzuleiten.

Der Versuch, die Waschzeiten und die Trocknungszeiten aus Erfahrungswerten abzuleiten, scheitert in vielen Fällen, da insbesondere je nach Wäscheart und -menge, Waschprogramm, Temperatureinstellung der Waschmaschine und Trocknungsprogramm sehr unterschiedliche Laufzeiten der beschriebenen Geräte entstehen.

### Problemlösung:

Die Problemlösung besteht in einem Gerät, das - aufgeteilt in eine Sendeeinheit und eine Empfangseinheit - die Meldung hinsichtlich der Beendigung des Waschvorgangs oder Trocknungsvorgangs aus einem - in der Regel außerhalb der Wohnung befindlichen - Raum an einen beliebigen Ort in Reichweite der Anlage (z.B. Raum in der Wohnung, Terrasse, Garten) übermittelt.
- Sendeeinheit:
   Die Sendeeinheit muss - um Fehlmeldungen zu verhindern - in der Lage sein, zweifelsfrei festzustellen, wann der Waschvorgang oder der Trocknungsvorgang beendet ist. Das Ende des jeweiligen Vorgangs wird wie folgt ermittelt: Zwischen dem jeweiligen Gerätestecker und der Steckdose wird eine Zwischensteckdose - ähnlich Zeitschaltuhren - installiert. In dieser Zwischensteckdose wird der von der Maschine verbrauchte Strom - nach Ampere - gemessen. Entscheidendes Signal für die Meldung der Beendigung des Waschvorgangs oder Trocknungsvorgangs ist der dann festzustellende minimale Stromverbrauch des Gerätes. In der Regel wird außer für die Beleuchtung einer Betriebsanzeige dann kein Strom mehr verbraucht.
   Bei den beschriebenen Geräten kommt es aber auch zu kurzen Pausen im Programmdurchlauf, bei denen ein ähnlich niedriger Stromverbrauch zu erwarten sein sollte wie bei der Beendigung des Vorgangs. Diesbezüglich darf die Sendeeinheit erst nach Ablauf einer bestimmten Zeit, in der ununterbrochen der bei Beendigung des Vorgangs fließende Strom erkannt wird, auf "Beendigung des Vorgangs" erkennen.
   Bei erkannter Beendigung des Waschvorgangs oder Trocknungsvorgangs gibt die Sendeeinheit über ein Funksignal die Mitteilung an den Empfänger (Beschreibung siehe unten), dass der Vorgang beendet ist.
   Die Stromversorgung der Sendeeinheit erfolgt aus dem Netz. Ggf. ist der Einbau eines Netzteils mit Gleichrichter erforderlich.
   Alternativ ist es möglich, Waschmaschinen und elektrische Trockner werksseitig mit einer in das Gerät integrierten entsprechenden Sendeeinheit auszustatten.
- Empfangseinheit:
   Die Empfangseinheit besteht aus einem ortsungebundenen batterie- oder akkubetriebenen Funkempfänger, der das Beendigungssignal der Sendeeinheit empfängt und so umsetzt, dass der Gerätebenutzer durch ein optisches und/oder akustisches Signal über die Beendigung des entsprechenden Vorgangs informiert wird. Am Empfänger kann der Gerätebenutzer einstellen, ob er ein akustisches oder ein optisches Signal oder beide Signale wünscht.
- Anzeige der Sicherstellung des ordnungsgemäßen Betriebszustandes:
   Damit der Gerätebenutzer Gewissheit hinsichtlich eines ordnungsgemäßen Betriebes sowohl der Sendeeinheit als auch der Empfangseinheit hat, muss an der Empfangseinheit zusätzlich eine Statusanzeige (vorzugsweise optisch) vorhanden sein, die auf entsprechende regelmäßige - nicht unbedingt dauerhafte - Signale der Sendeeinheit hin anzeigt, dass eine sichere Funkverbindung zwischen Sendeeinheit und Empfangseinheit besteht.
- Generelles:
   1.) Es ist möglich, sowohl eine Waschmaschine als auch einen elektrischen Trockner (wahlweise auch zwei Waschmaschinen oder zwei elektrische Wäschetrockner) über nur eine Sendeeinheit zu betreiben (entweder, weil die Anschaffungskosten für eine weitere Sendeeinheit mit Empfangseinheit eingespart werden sollen oder weil keine zweite abgesicherte Steckdose existiert). In diesem Fall können die angeschlossenen Geräte nur dann gleichzeitig betrieben werden, wenn die Absicherung der Steckdose hierauf ausgerichtet ist. Die Sendeeinheit ist so konstruiert, dass hinsichtlich ihrer elektrischen Belastbarkeit zwei Geräte gleichzeitig betrieben werden können. Die Beendigungsmeldung wird in diesem Fall erst dann an die Empfangseinheit übermittelt, wenn die Vorgänge aller angeschlossenen Geräte abgeschlossen sind.
   2.) Um meldemäßige Überschneidungen des Beendigungssignals wie auch des Statussignals mit in der Nähe betriebenen Anlagen dieser Art und somit Falschmeldungen zu vermeiden, ist senderund empfangsmäßig eine Kodierung der Signalübertragung oder eine vergleichbare Abgrenzung nach dem Stand der Technik vorgesehen.
- Hinweise:
   1.) In Ermangelung entsprechender Erkenntnisse des Patentanmelders über den Stromverbrauch von Waschmaschinen und elektrischen Wäschetrocknern nach Beendigung des Wasch- oder Trocknungsvorgangs kann der von der Sendeeinheit zu erkennende Stromverbrauch seitens des Patentanmelders derzeit nicht definiert werden. Dies bleibt weiteren späteren Ermittlungen vorbehalten. Im Rahmen der technischen Umsetzung des Patents wird anzustreben sein, einen standardisierten Minimalstrom für alle in Frage kommenden Waschmaschinen und elektrischen Wäschetrockner festzulegen. Sollten, was unwahrscheinlich ist, die Minimalströme verschiedener Waschmaschinen oder elektrischen Wäschetrockner höher sein als die im laufenden Betrieb aufgenommenen Ströme anderer Geräte dieser Art, kommt als Problemlösung in Betracht, für diese Zwecke unterschiedliche Sendeeinheiten (somit mit unterschiedlichen zu erkennenden Minimalströmen nach Beendigung des Wasch- oder Trocknungsvorgangs) vorzusehen.
      Sinngemäß gilt dies auch für den oben beschriebenen Betrieb von mehreren Geräten über nur eine Sendeeinheit.
   2.) Die Zeitspanne hinsichtlich der Erkennung des ununterbrochen bei Beendigung des Waschoder Trocknungsvorgangs fließenden Stromes, der im Ergebnis zur Meldung "Beendigung des Vorgangs" führt, dürfte bei etwa ½ bis 1 Minute liegen. Auch diesbezüglich bleibt eine genauere Definition weiteren späteren im Rahmen der technischen Umsetzung des Patents anzustellenden Ermittlungen vorbehalten.

## Patentansprüche

1. Gerät zur drahtlosen Übermittlung der Information über die Beendigung eines Waschvorgangs (Waschmaschine) und/oder eines Trocknungsvorgangs (elektrischer Wäschetrockner) mit akustischer und/oder optischer Anzeige mit einer der Waschmaschine und/oder dem elektrischen Wäschetrockner stromversorgungsmäßig vorgeschalteten und außerhalb des Gerätes/der Geräte angebrachten Sendeeinheit oder alternativ mit in die Waschmaschine bzw. in den elektrischen Wäschetrockner integrierten Sendeeinheit
